# EUROPÄISCHE PATENTSCHRIFT

(11) **EP 0 518 245 B1**
(45) Veröffentlichungstag und Bekanntmachung des Hinweises auf die Patenterteilung: **14.12.1994**
(21) Anmeldenummer: 92109617.8
(22) Anmeldetag: 06.06.1992
(51) Int. Cl.: F24F 5/00

(54) **Kühldecke für Raumluftkühlung**
Cooled ceiling for cooling room air
Plafond refroidi pour refroidir l'air d'un local

(30) Priorität: 12.06.1991 DE 9107221 U
(43) Veröffentlichungstag der Anmeldung: 16.12.1992
(73) Patentinhaber: Gebrüder Trox, GmbH, D-47506 Neukirchen-Vluyn (DE)
(72) Erfinder: Haaz, Josef, W-4133 Neukirchen-Vluyn (DE); Verheyen, Heinz-Peter, W-4150 Krefeld 29 (DE)
(74) Vertreter: Stark, Walter, Dr.-Ing.

(56) Entgegenhaltungen:
- DE-U- 9 102 260
- US-A- 2 919 117

## Beschreibung

Die Erfindung betrifft eine Kühldecke für Raumluftkühlung mit an einer Rohdecke abgehängten, von Kühlwasser durchströmten Wärmeleitschienen und unterseitig an den Wärmeleitschienen an einem Anschlußflansch anliegenden und daran mit Klemmelementen gehaltenen Deckenelementen.

Derartige Kühldecken werden in thermisch hochbelasteten Räumen und bei hohen Komfortanforderungen eingesetzt. Sie führen Wärme durch Absorption der Strahlung von Wäremquellen oder von erwärmten Raumflächen und durch freie Konvektion über die erwärmte Raumluft ab.

Bei einer bekannten Kühldecke der eingangs beschriebenen Gattung (DE-GM 91 02 260) können die Deckenelemente unter anderem ausgerüstet sein mit Klemmzungen, die Rastelemente aufweisen, wobei die Klemmzungen über die ebenfalls mit Rastelementen versehenenen Außenseiten des Anschlußflansches geschoben werden. Das hat sich an sich bewährt, erfordert aber die Einhaltung genauer Fertigungstoleranzen.

Aufgabe der Erfindung ist es, eine Kühldecke der eingangs beschriebenen Art so zu verbessern, daß auch ohne Einhaltung extremer Fertigungstoleranzen eine einfache Befestigung der Deckenelemente an der Wärmeleitschiene sowie ein guter Wärmeübergang zwischen Deckenelementen und Wärmeleitschienen gewährleistet sind.

Diese Aufgabe wird dadurch gelöst, daß der Anschlußflansch eine Ausnehmung für ein darin einführbares,mit dem Deckenelement verbundenes Klemmelement aufweist. Nach bevorzugter Ausführung der Erfindung können in der Ausnehmung ein oder mehrere Klipse mit federnden Schenkeln angeordnet sein, wobei das Klemmelement zwischen die federnden Schenkel einführbar ist. Das ermöglicht eine einfache Montage und stellt auch den gewünschten Wärmeübergang zwischen dem Anschlußflansch der Wärmeleitschiene und dem daran anliegenden Deckenelement sicher.

Besonders vorteilhaft ist eine Ausführung, bei der das Klemmelement einen verbreiterten Kopf besitzt und die Schenkel diesen Kopf hinterfassende Wölbungen aufweisen. Dann kann nämlich das Deckenelement mit dem verbreiterten Kopf seines Klemmelementes unter leichtem Druck montiert werden, wobei der verbreiterte Kopf zwischen die federnden Schenkel des oder der Klipse eingedrückt wird, wobei die den Kopf hinterfassenden Wölbungen die Einführbewegung des Kopfes unterstützen, bis das Deckenelement am Anschlußflansch anliegt. Der Kopf des Klemmelemetes kann außenseitige Einführungsschrägen aufweisen.

Der oder die Klipse werden zweckmäßigerweise in zur Wärmeleitschiene parallelen inneren Nuten der Ausnehmung abgestützt. Bei einer praktischen Ausführung ist das Klemmelement mit einem Fuß auf das Deckenelement aufgeklebt.

Eine Kühldecke besteht in der Regel aus mehreren Deckenelementen, die an zugeordneten Wärmeleitschienen gehalten sind. Die Wärmeleitschienen sind ihrerseits an einem von der Rohdecke abgehängten Träger befestigt. Um eine gleichmäßige Ausrichtung der Deckenelemente zu ermöglichen, geht ein weiterer Vorschlag der Erfindung dahin, die Wärmeleitschiene mit einer Schraubverbindung an einen Befestigungssteg eines Trägers anzuschließen, wobei die Schraube sich durch ein überdimmensioniertes Loch im Befestigungssteg erstreckt und der Befestigungssteg mittels der Schraube beidseits zwischen Einstellelementen aus Kugelpfanne und Kugelscheibe eingespannt ist. Damit besteht die Möglichkeit, die Wärmeleitschiene so im Raum zu orientieren, daß ihr zugeordnetes Deckenelement mit benachbarten Deckenelementen fluchtet. Zum Anschluß der Schraube kann die Wärmeleitschiene außenseitig eine Nut für den Schraubenkopf aufweisen. Bei einer bevorzugten Ausführung der Erfindung ist die Nut seitlich an der Wärmeleitschiene angeordnet.

Im folgenden wird ein in der Zeichnung dargestelltes Ausführungsbeispiel der Erfindung erläutert; die einzige Figur zeigt schematisch und teilweise einen Schnitt durch eine Kühldecke.

Unterhalb einer nicht dargestellten Rohdecke eines Raumes sind mehrere Träger 2 verlegt, von denen nur einer dargestellt ist. Der Träger 2 ist von Bügelschenkeln eines am Träger 2 befestigten Bügels 6 überfaßt. Am U-Steg des Bügels 6 ist mit einer Schraubverbindung 30 ein Tragwinkel 31 befestigt, an dessen freien Schenkel 32 mittels einer Schraube 10 eine Wärmeleitschiene 13 befestigt ist. Die Wärmeleitschiene 13 weist einen mit einem Kupferrohr 15 ausgekleideten Kühlwasserkanal 16 auf, der in nicht dargestellter Weise an den Wasserkreislauf eines Wasserkühlsystems angeschlossen ist.

Unterseitig weist die Wärmeleitschiene 13 einen Anschlußflansch 17 auf, der sich beidseits der Wärmeleitschiene 13 erstreckt. Dieser Anschlußflansch 17 dient als Widerlager und zur Befestigung eines Deckenelementes 18 sowie auch zur Wärmeübertragung vom Deckenelement 18 zur Wärmeleitschiene 13.

Das Deckenelement 18 besteht bei der dargestellten Ausführung aus einem Material mit guter Wärmeleitfähigkeit, z.B. Aluminium. Es erstreckt sich längs der Wärmeleitschiene 13 und besitzt eine Breite von ca. 200 mm. Etwa auf halber Breite ist das Deckenelement 18 lösbar am Anschlußflansch 17 befestigt.

Dazu weist der Anschlußflansch 17 unterhalb der Wärmeleitschiene 13 eine Ausnehmung 33 auf, die sich bei der dargestellten Ausführung längs der Wärmeleitschiene 13 erstreckt. Die Ausnehmung 33 weist innere Nuten 34 auf, an denen ein oder mehrere Klipse 35 mit federnden Schenkeln 36, 37 abgestützt sind.

Zwischen die beiden federnden Schenkel 36, 37 ist der verbreiterte Kopf 38 eines Klemmelementes 39 einführbar, welches mit seinem Fuß 40 auf das Deckenelement 18 aufgeklebt ist. Der Kopf 38 weist außenseitige Einführungsschrägen auf. Die federnden Schenkel 36 besitzen den eingeführten Kopf 38 hinterfassende Wölbungen 42, die die Einführbewegung des Kopfes 38 unterstütezn, so daß das Deckenelement 18 gegen den Anschlußflansch 17 gezogen wird. Das Deckenelement 18 kann aber auch leicht wieder von der Wärmeleitschiene 13 gelöst werden.

Zum Ausrichten des Deckenelementes 18 gegenüber benachbarten Deckenelementen kann die Orientierung der Wärmeleitschiene 13 im Raum verändert werden. Das erfolgt mit Hilfe der Schraube 10, deren Profilkopf 11 in einer seitlich an der Wärmeschiene 13 angeordneten, hinterschnittenen Nut 12 gehalten ist. Die Schraube 10 erstreckt sich durch ein überdimmensioniertes Loch 43 im Schenkel 32 des Tragwinkels 31. Beidseits des Schenkels 32 und die Schraube 10 überfassend sind Einstellelemente vorgesehen, die jeweils aus einer Kugelpfanne 44 und einer damit zusammenwirkenden Kugelscheibe 45 bestehen. Nach Ausrichtung des Deckenelementes 18 mit der zugeordneten Wärmeschiene 13 wird der Schenkel 32 des Tragwinkels 31 zwischen diesen Einstellelementen durch Aufdrehen einer Mutter 46 auf die Schraube 10 eingespannt.

## Patentansprüche

1. Kühldecke für Raumluftkühlung mit einer an einer Rohdecke abgehängten, von Kühlwasser durchströmten Wärmeleitschiene und unterseitig an den Wärmeleitschienen an einem Anschlußflansch anliegenden und daran mit Klemmelementen gehaltenen Deckenelementen, dadurch gekennzeichnet, daß der Anschlußflansch (17) eine Ausnehmung (33) für ein darin einführbares, mit dem Deckenelement (18) verbundenes Klemmelement (39) aufweist.

2. Kühldecke nach Anspruch 1, dadurch gekennzeichnet, daß in der Ausnehmung (33) ein oder mehrere Klipse (35) mit federnden Schenkeln (36, 37) angeordnet sind und daß das Klemmelement (39) zwischen die federnden Schenkel (36, 37) einführbar ist.

3. Kühldecke nach Anspruch 1 oder 2, dadurch gekennzeichnet, daß das Klemmelement (39) einen verbreiterten Kopf (38) besitzt und die Schenkel (36, 37) diesen Kopf (38) hinterfassende Wölbungen (42) aufweisen.

4. Kühldecke nach einem der Ansprüche 1 bis 3, dadurch gekennzeichnet, daß der Kopf (38) des Klemmelementes (39) außenseitige Einführungsschrägen (41) aufweist.

5. Kühldecke nach einem der Ansprüche 1 bis 4, dadurch gekennzeichnet, daß der oder die Klipse (35) in zur Wärmeleitschiene (13) parallelen inneren Nuten (34) der Ausnehmung (33) abgestützt ist bzw. sind.

6. Kühldecke nach einem der Ansprüche 1 bis 5, dadurch gekennzeichnet, daß das Klemmelement (39) mit einem Fuß (40) auf das Deckenelement (18) aufgeklebt ist.

7. Kühldecke nach einem der Ansprüche 1 bis 6, dadurch gekennzeichnet, daß die Wärmeleitschiene (13) mit einer Schraubverbindung (10) an einen Befestigungssteg (32) eines Trägers (2) angeschlossen ist, wobei die Schraube (10) sich durch ein überdimmensioniertes Loch (43) im Befestigungssteg erstreckt und der Befestigungssteg mittels der Schraube (10) beidseits zwischen Einstellelementen aus Kugelpfanne (44) und Kugelscheibe (45) eingespannt ist.

8. Kühldecke nach Anspruch 7, dadurch gekennzeichnet, daß die Wärmeleitschiene (13) außenseitig eine Nut (12) für den Schraubenkopf (11) aufweist.

9. Kühldecke nach Anspruch 8, dadurch gekennzeichnet, daß die Nut (12) seitlich an der Wärmeleitschiene (13) angeordnet ist.

## Claims

1. Cooling ceiling for cooling the air in a room, having a heat conducting rail which is suspended from a natural ceiling and is traversed by cooling water, and ceiling elements which abut against a connecting flange on the lower surface of the heat conducting rails and are retained thereon by clamping means, characterised in that the connection flange (17) has a recess (33) for a clamping means (39), which is insertable therein and is connected to the ceiling element (18).

2. Cooling ceiling according to claim 1, characterised in that one or more clips (35), having resilient portions (36, 37), are disposed in the recess (33), and in that the clamping means (39) is insertable between the resilient portions (36, 37).

3. Cooling ceiling according to claim 1 or 2, characterised in that the clamping means (39) has a widened head (38), and the portions (36, 37) have curved portions (42) which engage behind this head (38).

4. Cooling ceiling according to one of claims 1 to 3, characterised in that the head (38) of the clamping means (39) has inclined inserts (41) on its outer surface.

5. Cooling ceiling according to one of claims 1 to 4, characterised in that the clip or clips (35) is or are supported in internal grooves (34) in the recess (33), such grooves extending parallel to the heat conducting rail (13).

6. Cooling ceiling according to one of claims 1 to 5, characterised in that the clamping means (39) is adhered to the ceiling element (18) by means of its base (40).

7. Cooling ceiling according to one of claims 1 to 6, characterised in that the heat conducting rail (13) communicates with a securing arm (32) of a holder (2) by means of a screw connection (10), the screw (10) extending through an oversized hole (43) in the securing arm, and the securing arm being clamped on each side between adjustment means, formed from ball socket (44) and spherical disc (45), by means of the screw (10).

8. Cooling ceiling according to claim 7, characterised in that the outer surface of the heat conducting rail (13) is provided with a groove (12) for the screw head (11).

9. Cooling ceiling according to claim 8, characterised in that the groove (12) is disposed laterally on the heat conducting rail (13).

## Revendications

1. Plafond refroidi pour refroidir l'air d'un local, avec des profilés de conduction thermique suspendus à un plafond brut et dans lesquels circule de l'eau de refroidissement, et avec des éléments de plafond appliqués contre une bride de raccordement sur le dessous des profilés de conduction thermique et maintenus fixés à cette bride par dos éléments de serrage, **caractérisé** en ce que la bride de raccordement (17) présente un évidement (33) pour un élément de serrage (39) assemblé à l'élément de plafond (18) et pouvant être introduit dans cet évidement.

2. Plafond refroidi selon la revendication 1, **caractérisé** en ce qu'un ou plusieurs clips (35) à branches élastiques (36, 37) sont disposés dans l'évidement (33), et en ce que l'élément de serrage (39) peut être introduit entra les branches élastiques (36, 37).

3. Plafond refroidi selon la revendication 1 ou 2, **caractérisé** en ce que l'élément de serrage (39) possède une tête élargie (38), et les branches (36, 37) présentent des parties concaves (42) s'engageant derrière cette tête (38).

4. Plafond refroidi selon l'une des revendications 1 à 3, **caractérisé** en ce que la tête (38) de l'élément de serrage (39) présentent des biais d'introduction (41) sur son côté extérieur.

5. Plafond refroidi selon l'une des revendications 1 à 4, **caractérisé** en ce que le ou les clips (35) sont maintenus dans des rainures intérieures (34) de l'évidement (33) qui sont parallèles au profilé de conduction thermique (13).

6. Plafond refroidi selon l'une des revendications 1 à 5, **caractérisé** en ce que l'élément de serrage (39) est collé sur l'élément de plafond (18) par une partie de base (40).

7. Plafond refroidi selon l'une des revendications 1 à 6, **caractérisé** an ce que le profilé de conduction thermique (13) est raccordé par un assemblage boulonné (10) à une branche de fixation (32) d'un élément porteur (2), le boulon (10) traversant un trou surdimensionné (43) dans la branche de fixation, et la branche de fixation étant, au moyen du bouton (10), serrée de part et d'autre entre des éléments de réglage respectifs constitués d'une cuvette sphérique (44) et d'une rondelle (45) à portée sphérique.

8. Plafond refroidi selon la revendication 7, **caractérisé** en ce que le profilé de conduction thermique (13) présente, sur son côté extérieur une rainure (12) pour le tête (11) du boulon.

9. Plafond refroidi selon la revendication 8, **caractérisé** en ce que la rainure (12) est disposée latéralement sur le profilé de conduction thermique (13).
